# DEMANDE DE BREVET EUROPEEN

(11) **EP 0 134 755 A2**
(43) Date de publication de la demande: **20.03.1985**
(21) Numéro de dépôt: 84810338.8
(22) Date de dépôt: 09.07.1984
(51) Int. Cl.: G08B 15/02

(54) **Dispositif de sécurité et de répression**

(30) Priorité: 08.07.1983 CH 3750/83
(71) Demandeur: Mazzarelli, Alberto, CH-1213 Petit-Lancy (CH); Grindato, Michel, F-74100 Annemasse (FR)
(72) Inventeur: Mazzarelli, Alberto, CH-1213 Petit-Lancy (CH); Grindato, Michel, F-74100 Annemasse (FR)
(74) Mandataire: Charbonnier, Georges R.

(57) **Abrégé**

Le dispositif comprend une bombe aérosol (10) destinée à projeter dans un espace à protéger un produit ayant pour effet d'en interdire l'accès et des moyens constitués principalement par un corps métallique (12) comportant un logement (14) dans lequel la bombe (10) est engagée élastiquement et amoviblement, par un piston (16) solidaire d'un doigt (19) destiné à agir sur la partie mobile (20) de la valve de la bombe (10), par un détonateur électrique (18), et par un circuit électrique dans lequel sont disposés une source de courant (21) et deux interrupteurs en série (22,23).

Lorsque les deux interrupteurs (22,23) sont fermés, le détonateur (18) explose, le piston (16) est chassé vers le bas et le doigt (19) provoque l'actionnement de la bombe (10).

## Description

On connait des système d'alarme destinés à être installés dans les véhicules ou dans les locaux contenant des objets de valeur et à avertir la police ou un organisme de surveillance lorsque des effractions sont perpétrées en vue de commettre des vols.

Malheureusement ces systèmes d'alarme ne sont pas très efficaces car le temps qui s'écoule entre le début de l'alarme et l'arrivée de la police est souvent suffisant pour permettre aux auteurs de ces effractions d'at- teindre leurs buts, c'est-à-dire voler une voiture ou faire main basse sur des objets de valeur et s'enfuir.

La présente invention a pour objet un dispositif de sécurité et de répression s'opposant à toute violation, par effraction, d'un espace déterminé (appartement, magasin, véhicule, etc.) par une action instantanée et efficace contre le ou les intrus qui commettent de telles effractions dans le but de voler ou de porter atteinte a la propriété d'autrui. Il est caractérisé par le fait qu'il comprend au moins une bombe aérosol destiné à projeter dans ledit espace un produit ayant pour effet d'en interdire l'accès, par exemple un gaz incapacitant, un gaz lacrymogène, une fumée, et des moyens provoquant automatiquement et instantanément l'actionnement de ladite bombe lorsque ledit espace est l'objet d'une tentative de viol par effraction.

Le dessin ci-annexé représente schématiquement et à titre d'exemples deux formes d'exécution de l'objet de l'invention destinées à être montées dans des véhicules en vue d'en interdire l'accès.

La figure 1 est une vue partiellement en coupe de la première forme d'exécution.

La figure 2 est une vue analognue à la figure 1 de la seconde forme d'exécution.

Le dispositif représenté à la figure 1 comprend une bombe aérosol ₁0 et un appareil 11 prévu pour être fixé sous le tableau de bord du véhicule.

La bombe 10 contient un produit qui, projeté dans l'intérieur de l'habitacle du véhicule, rend son accès impossible jusqu'à l'arrivée de son propriétaire. Le produit en question sera avantageusement un gaz incapaci - tant du genre CS 3.

L'appareil 11 est constitué par un corps métallique cylindrique 12 pré - sentant une paroi médiane 13 délimitant un logement 14 dans lequel la bombe 10 est engagée élastiquement et amoviblement, et un cylindre 15 dans lequel peut coulisser un piston 16.

Le cylindre 15 est fermé à sa partie supérieure par un bouchon fileté 17 traversé axialement par un détonateur électrique 18.

Le piston 16 est solidaire d'un doigt 19 qui passe à travers un trou correspondant de la paroi 13 et qui prend appui sur la partie mobile 20 de la valve de la bombe 10.

Le détonateur 18 est relié en série,-par un circuit électrique, à la batterie 21 du véhicule et à deux interrupteur 22 et 23. L'interrupteur 22 est destiné à être fermé par le conducteur au moment où il quitte sa voiture. La fermeture de cet interrupteur 22 a pour effet de mettre en service le dispositif. Quant à l'interrupteur 23, il est monté sur l'encadrement de la porte du conducteur de manière à être automatiquement fermé

au moment où cette porte est ouverte soit au moyen d'une fausse clé, soit par effraction.

Dans ces conditions, l'ouverture de cette porte provoque l'allumage et l'explosion du détonateur 18.

Lorsque cette explosion se produit, l'air contenu dans la chambre délimitée par le cylindre 15, le piston 16 et le bouchon 17 est soumise à une très forte augmentation de pression ce qui a pour effet de chasser le piston 16 vers le bas et d'actionner la bombe 10 qui projette son contenu, sous forme de gaz, à l'intérieur du véhicule. Tant que l'atmosphère intérieure de l'habitacle n'a pas été renouvelée, il est absolument impossible d'y pénétrer de sorte que le véhicule ne peut pas être violé et les objets qu'il contient ne peuvent pas être dérobés.

La seconde forme d'exécution diffère de la première par le fait que le système pyrotechnique comprenant le détonateur 18 est remplacé par un électro-aimant 24 fixé au corps 12 par un écrou 25.

Lorsque la bobine de cet électro-aimant 24 est excitée, son noyau 25 se déplace vers le bas et provoque l'actionnement de la bombe 10.

## Revendications

1. Dispositif de sécurité et de répression s'opposant à toute violation, par un intru, d'un espace déterminé, caractérisé par le fait qu'il comprend au moins une bombe aérosol (10) destinée à projeter dans ledit espace un produit ayant pour effet d'en interdire l'accès et des moyens (11-23) provoquant automatiquement et instantanément l'actionnement de ladite bombe (10) lorsque ledit espace est l'objet d'une tentative de viol par effraction.

2. Dispositif selon la revendication 1, caractérisé par le fait que lesdits moyens comprennent un organe (19,25) coopérant avec la valve de la bombe (10).

3. Dispositif selon la revendication 2, caractérisé par le fait que ledit organe (19) est actionné par un système pyrotechnique (18,21,22, 23).

4. Dispositif selon la revendication 2, caractérisé par le fait que ledit organe (25) est actionné par un système électro-magnétique (24).

5. Dispositif selon la revendication 1, caractérisé par le fait que lesdits moyens comprennent un circuit électrique (21,22,23) qui est automatiquement fermé au moment où ledit espace est violé par effraction.

6. Dispositif selon la revendication 1, caractérisé par le fait que ladite bombe (10) et certains éléments (16,17,18) desdits moyens sont montés sur un corps (12) doté de moyens de fixation.

7. Dispositif selon la revendication 1, caractérisé par le fait que ladite bombe (10) est montée amoviblement sur un support.
